# EUROPÄISCHE PATENTSCHRIFT

(11) **EP 1 983 092 B1**
(45) Veröffentlichungstag und Bekanntmachung des Hinweises auf die Patenterteilung: **01.08.2012**
(21) Anmeldenummer: 08007189.7
(22) Anmeldetag: 11.04.2008
(51) Int. Cl.: D06F 58/04

(54) **Dichtung für einen Wäschetrockner**
Seal for a tumble dryer
Joint pour un sèche-linge

(30) Priorität: 17.04.2007 DE 102007018410
(43) Veröffentlichungstag der Anmeldung: 22.10.2008
(73) Patentinhaber: Miele & Cie. KG, 33332 Gütersloh (DE)
(72) Erfinder: Reinhardt, Thorsten, 31275 Lehrte (DE)

(56) Entgegenhaltungen:
- WO-A1-03/087463
- DE-A1- 3 333 345
- DE-A1- 10 349 712
- DE-A1- 19 907 602
- DE-U1- 29 900 924

## Beschreibung

Die Erfindung betrifft eine Dichtung, umfassend einen Filzstreifen, eines Wäschetrockners, gemäβ dem Oberbegriff des unabhängigen Anspruchs 1. Eine solche Dichtung ist beispielsweise aus DE 33 33 345 A1 bekannt.

Ferner Wäschetrockner sind z. B. aus der DE 103 49 712 A1 bekannt. Die dort mit der Position 9 bezeichnete Dichtung kann als Filzstreifen ausgebildet sein, der auf dem Trommelumfang durch Verkleben befestigt wird.

Eine solche Klebverbindung hat den Nachteil, dass sie bei Verschleiß nicht einfach auszutauschen ist. Restkleber auf dem Trommelumfang erschwert die Befestigung einer neuen Dichtung. Die Erstmontage ist ebenfalls sehr aufwändig, da der Kleber möglichst gleichmäßig aufgetragen werden muss.

Aus der DE 42 26 706 A1 ist ein schrankförmiges Gehäuse bekannt, bei dem als Verschlussmittel für eine Klappe ein Klettbandverschluss verwendet wird. Aus der WO 03/087463 A1 ist ein Waschmitteldispenser bekannt, der mit einer Halteplatte an der Innentrommel oder der Trommelrippe eines Wäschetrockners aufgeklebt wird. Hierbei ist der Dispenser von der Halteplatte abnehmbar befestigt, wobei die lösbare Befestigung mittels Klettband bereitgestellt wird. Die hier gezeigten Befestigungsarten sind für Komponenten gedacht, die keine länger andauernden mechanischen Beanspruchungen und Bewegungen standhalten müssen, wie es für eine Dichtung der Fall ist.

Aus der DE 33 33 345 A1 ist eine Dichtungsanordnung für einen Wäschetrockner bekannt, die an der rückseitigen, festestehenden Gehäusewand einen Tragkörper mit einem angeklebten Filzstreifen umfasst, der sich zur Bereitstellung der ichtwirkung an den Trommelboden anlegt.

Aus der DE 199 07 602 A1 ist eine Dichtung für einen Wäschetrockner bekannt, die einen L-förmigen Profilring umfasst, auf den der Filzbelag zur Bereitstellung der Dichtwirkung angebracht ist. Die Dichtung ist für die gesamte Lebensdauer des Trockners vorgesehen.

Der Erfindung stellt sich somit das Problem, eine vereinfachte Befestigungsmöglichkeit für eine solche Dichtung (Filzstreifen) auf dem Trommelumfang zu gestalten.

Erfindungsgemäß wird dieses Problem durch eine Befestigung für eine Dichtung mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben einer vereinfachten Montage des Filzstreifens der Dichtung darin, dass der Filzstreifen im Verschleißfall leicht austauschbar ist. Außerdem ist der Filzstreifen bei Verschleiß zu wenden und somit beidseitig verwendbar. Die Erstmontage des Filzstreifens wird ebenfalls vereinfacht, da das als Klettbandverschluss-Streifen ausgebildete Befestigungsmittel selbstklebend ausgebildet ist.

Ein Ausführungsbeispiel der Erfindung ist in den Zeichnungen rein schematisch dargestellt und wird nachfolgend näher beschrieben. Es zeigt:
- Figur 1: eine schematische Darstellung des Wäschetrockners und
- Figur 2: eine perspektivische Darstellung der Wäschetrommel mit der Dichtung.

In der Figur 1 ist ein Wäschetrockner schematisch in der Seitenansicht im Schnitt dargestellt.

Der Wäschetrockner weist eine rotierende Wäschetrommel 1 auf, die am Trommelmantel 2 eine Dichtung 3 trägt, welche den Spalt gegenüber einer feststehenden Zwischenwand 4 abdichtet.

Die Dichtung 3 ist als Filzstreifen ausgebildet, der mittels Klettenbandverschluss-Streifen auf dem Trommelmantel 2 montiert ist. Der Tentakel-Haftstreifen des Klettenbandverschlusses ist vorzugsweise selbstklebend auf dem Trommelmantel 2 montiert. In einem ersten Ausführungsbeispiel der Erfindung ist der Filzstreifen direkt auf dem Tentakel-Haftstreifen montiert. In einem zweiten Ausführungsbeispiel ist der Filzstreifen mit dem Flauschstreifen eines Klettenbandverschlusses z. B. durch Verkleben verbunden und mit diesem auf dem Tentakel-Haftstreifen montiert. Der selbstklebende Tentakel-Haftstreifen wird bei der Montage direkt auf dem Trommelmantel 2 positioniert. Bei der Komplettierung des Gerätes wird die Wäschetrommel 1 durch die im Durchmesser größere Öffnung in der Zwischenwand 4 geschoben und befestigt. Der Filzstreifen wird mit der Flauschseite an der Innenseite der Zwischenwand 4 auf den Tentakel-Haftstreifen aufgelegt und durch Drehen der Wäschetrommel 1 montiert.

## Patentansprüche

1. Dichtung (3) für einen Wäschetrockner zum Abdichten eines Spaltes zwischen einer rotierenden Wäschetrommel (1) und einer feststehenden Zwischenwand (4), umfassend einen Filzstreifen, mit einem Befestigungsmittel für die Dichtung,
**dadurch gekennzeichnet, dass** der Filzstreifen auf dem Trommelmantel (2) der rotierenden Wäschetrommel (1) befestigt werden kann, und das Befestigungsmittel für die Dichtung (3) zum Befestigen der Dichtung auf dem Trommelmantel (2) ein selbstklebend ausgebildeter Klettenbandverschluss-Streifen ist.

2. Dichtung (3) nach Anspruch 1,
**dadurch gekennzeichnet, dass** der Klettenbandverschluss-Streifen einen auf den Trommelmantel (2) befestigbaren Tentakel-Haftstreifen umfasst.

3. Dichtung (3) nach Anspruch 2,
**dadurch gekennzeichnet,**
**dass** der Tentakel-Haftstreifen selbstklebend auf dem Trommelmantel (2) befestigt werden kann.

4. Dichtung (3) nach Anspruch 2 oder 3,
**dadurch gekennzeichnet,**
**dass** der Filzstreifen direkt auf dem Tentakel-Haftstreifen montiert ist.

5. Dichtung (3) nach einem der Ansprüche 2 oder 3,
**dadurch gekennzeichnet,**
**dass** der Filzstreifen mit der Flauschseite eines Klettenbandverschlusses verklebt ist, wobei die Flauschseite der Verbindung auf dem Tentakel-Haftstreifen montiert ist.

6. Wäschetrockner mit einer rotierenden Wäschetrommel (1), die auf ihrem Trommelmantel (2) eine Dichtung (3) nach einem der Ansprüche 1 bis 5 trägt, welche den Spalt zwischen der rotierenden Wäschetrommel (1) und einer feststehenden Zwischenwand (4) abdichtet.

## Claims

1. Seal (3) for a tumble dryer for sealing a gap between a rotating laundry drum (1) and a stationary intermediate wall (4), comprising a felt strip having a fastening means for the seal,
**characterised in that**
the felt strip can be fastened to the drum casing (2) of the rotating laundry drum (1) and the fastening means for the seal (3) for fastening the seal to the drum casing (2) is a self-adhesive hook and loop fastener strip.

2. Seal (3) according to claim 1,
**characterised in that**
the hook and loop fastener strip comprises an tentacle-type adhesive strip which can be fastened to the drum casing (2).

3. Seal (3) according to claim 2,
**characterised in that** the tentacle-type adhesive strip can be fastened to the drum casing (2) in a self-adhesive manner.

4. Seal (3) according to either claim 2 or claim 3,
**characterised in that**
the felt strip is attached directly to the tentacle-type adhesive strip.

5. Seal (3) according to either claim 2 or claim 3,
**characterised in that**
the felt strip is adhered to the fleece side of a hook and loop fastener, the fleece side of the connection being attached to the tentacle-type adhesive strip.

6. Tumble dryer comprising a rotating laundry drum (1), which carries a seal (3) according to any of claims 1 to 5 on the drum casing (2) thereof, for sealing the gap between the rotating laundry drum (1) and a stationary intermediate wall (4).

## Revendications

1. Joint d'étanchéité (3) pour un sèche-linge destiné à assurer l'étanchéité d'une fente entre un tambour à linge (1) rotatif et une paroi intermédiaire (4) fixe, comprenant une bande de feutre avec un moyen de fixation pour le joint d'étanchéité,
**caractérisé en ce que**
la bande de feutre peut être fixée sur l'enveloppe de tambour (2) du tambour à linge (1) rotatif, et le moyen de fixation du joint d'étanchéité (3) pour la fixation du joint d'étanchéité sur l'enveloppe de tambour (2) est une bande de fermeture autoagrippante constituée de façon auto-adhésive.

2. Joint d'étanchéité (3) selon la revendication 1,
**caractérisé en ce que**
la bande de fermeture autoagrippante comprend une bande adhésive à tentacules pouvant être fixée sur l'enveloppe de tambour (2).

3. Joint d'étanchéité (3) selon la revendication 2,
**caractérisé en ce que**
la bande adhésive à tentacules peut être fixée de façon auto-adhésive sur l'enveloppe de tambour (2).

4. Joint d'étanchéité (3) selon la revendication 2 ou 3,
**caractérisé en ce que**
la bande de feutre est montée directement sur la bande adhésive à tentacules.

5. Joint d'étanchéité (3) selon une des revendications 2 ou 3,
**caractérisé en ce que**
la bande de feutre est collée avec le côté de tissu à poils longs d'une bande de fermeture autoagrippante, le côté de tissu à poils longs du raccordement étant monté sur la bande adhésive à tentacules.

6. Sèche-linge avec un tambour à linge (1) rotatif qui porte sur son enveloppe de tambour (2) un joint d'étanchéité (3) selon une des revendications 1 à 5 qui assure l'étanchéité de la fente entre le tambour à linge (1) rotatif et une paroi intermédiaire (4) fixe.
